# EUROPÄISCHE PATENTSCHRIFT

(11) **EP 2 415 681 B1**
(45) Veröffentlichungstag und Bekanntmachung des Hinweises auf die Patenterteilung: **02.10.2013**
(21) Anmeldenummer: 11001733.2
(22) Anmeldetag: 02.03.2011
(51) Int. Cl.: B65D 19/44, B65D 85/48, B65D 25/10

(54) **Lager- und Transportvorrichtung**
Storage and transport device
Dispositif de stockage et de transport

(30) Priorität: 06.08.2010 DE 202010011126 U
(43) Veröffentlichungstag der Anmeldung: 08.02.2012
(73) Patentinhaber: Hestex Systems B.V., 7332 BE Apeldoorn (NL)
(72) Erfinder: Sint Nicolaas, Arie, 7301 BC Apeldoorn (NL)
(74) Vertreter: Stenger, Watzke & Ring

(56) Entgegenhaltungen:
- EP-A1- 0 621 196
- EP-A1- 2 163 487
- DE-A1- 2 234 949
- DE-A1- 19 908 824
- DE-U1- 9 200 323
- US-A- 4 445 616

## Beschreibung

Die vorliegende Erfindung betrifft eine Lager und Transportvorrichtung für Wandbauelemente.

Systeme für den Aufbau von Wänden, insbesondere den mobilen Aufbau, sind insbesondere für den Bereich Messebau bekannt, Stand der Technik und umfangreichem Einsatz. Solche Systeme für Regelsysteme, Messeaufbauten und dergleichen verwenden üblicherweise Klemmverbindersysteme. Zwischen Rahmenteilen wie Pfosten, Regalbrettern und ähnlichen Verbindungsstrukturen werden lösbare Verbinder eingesetzt. So lässt sich eine Schnellverbindetechnik realisieren, so dass ein belastbarer Aufbau erreicht werden kann. Um eine hohe Mobilität erreichen zu können, sind ein schneller Auf-und Abbau angestrebt. Beispielsweise wird ein gattungsgemäßes System in der EP 1 234 985 B1 offenbart, dort Klemmverbindersystem genannt. Eine Ankereinheit der Verbindungsvorrichtung ist klauenförmig ausgebildet. Sie weist bewegbare Ankerelemente auf, die mit Streben eines Gegenelementes wie einem Pfosten oder dergleichen verbindbar sind. Hierzu werden die Ankerelemente in eine Öffnung des Pfostens eingeführt. Das Festlegen erfolgt dadurch, dass an den Enden der Ankerelemente ausgebildete Klauen den Rand einer Nut oder Öffnung hintergreifen und auf diese Weise die Verbindungsvorrichtung am Pfosten festlegen. Der Antrieb besteht aus einem Getriebe, meistens exzenterbetätigt.

Vergleichbare Systeme sind gezeigt und beschrieben in der WO 2009/000390 A1 und dergleichen. Es lassen sich mit derartigen Verbindern unter zugehörigen Profilsystemen, beispielsweise auch beschrieben in EP 0 412 339 A2, beispielsweise Messestände kreieren.

Im Stand der Technik ist es bekannt, dass aus Pfosten und Riegeln, meistens gebildet aus völlig gleichartigen Strangelementen mit Hohlprofilbereichen und hinterschnittenen Nutbereichen, Wände aufgebaut werden. Dies erfolgt dadurch, dass beispielsweise ein Pfosten in seinen Endbereichen mit den Stirnkanten eines Riegels über entsprechende Klemmverbinder verbunden wird. Auf diese Weise entsteht eine Art Rahmen, der offene hinterschnittene Nuten an der Innenwandung zeigt. In diese Nuten lässt sich ohne weiteres ein Ausfachelement, beispielsweise eine Pressspanplatte, eine Glasplatte oder dergleichen einschieben. Es verbleibt jedoch mindestens eine freie Kante, auf die dann beispielsweise wiederum ein Pfosten bzw. ein Riegel aufgesetzt werden muss, der dann mit den angrenzenden Pfosten-/Riegelelementen verbunden werden muss.

Als Beispiel für entsprechende Strangprofile sind die Figuren 1 und 2 beigelegt. Eine Zusammenbaumöglichkeit ergibt sich aus der Figur 3. Die Figuren 1 bis 3 zeigen alle den Stand der Technik.

Fig. 1 zeigt den Querschnitt eines Rechteckprofils 1, welches in der Mitte eine rechteckige Hohlkammer 2 und an beiden Seiten davon Nutebereiche 3 aufweist. Die Nuten 3 sind teilgeschlossen, und zwar durch die Schenkel 4, so dass sich eine hinterschnittene Nut ergibt, hinter die die pilzartigen Köpfe von Klemmverbindern eingreifen können. Dabei gibt es entweder sogenannte Hammerkopfverbinder, die in eine Einsetzposition in die Nut 3 eingeschoben und dann durch querdrehen hinter die Schenkel 4 gebracht werden, und es gibt sogenannte Klemmverbinder, bei welchen zwei Federelemente die Schenkel 4 hintergreifend in die Nut 3 eingesetzt sind. In beiden Fällen werden die Elemente beispielsweise durch Drehen eines Exzenters angezogen. Dabei bewegen sie sich relativ zu einem nicht gezeigten Körper, der wiederum in einer Hohlkammer 2 eines Profils eingesetzt und dort befestigt ist. Auf diese Weise kann also ein Profil 1 mit seiner Stirnkante an ein gleichartiges Profil 1 angesetzt und mit diesem dauerhaft aber lösbar verbunden werden.

Ein alternatives Profil ist in dem Querschnitt in Fig. 2 gezeigt, wobei es sich um einen achteckigen Pfosten handelt, bei welchem eine Vielzahl von Nuten gebildet sind, deren hinterschnittene Schenkel mit 6 bezeichnet sind. Derartige Achteckprofile können beispielsweise als Pfosten eingesetzt werden.

Fig. 3, ebenfalls Stand der Technik, zeigt eine herkömmliche Wand. Ein Wandelement 7, beispielsweise eine Pressspanplatte, eine Glasscheibe, eine Hartfaserplatte oder dergleichen, die lackiert oder sonst wie dekoriert sein kann, ist mit einer Längskante 8 in die Nut eines Profils 5 eingesetzt. Die beiden daran angrenzenden Seitenkanten 9 sind in die Nuten 3 jeweils eines Profils 1 eingesetzt. In die Hohlkammern 2 der Profile 1 sind Klemmverbinder eingesetzt, die dann die Nut 6 des Profils 5 hintergreifend mit diesen verbunden werden. Wie die Verbindungsstelle 11 zeigt, sind dabei die Profile 1 praktisch so lang wie die Seitenkanten 9, während das Profil 5 um eine Länge gegenüber der Kante 8 verlängert ist, so dass die Verbinder 1 mit dem Profil 5 verbunden werden können. Es ist offensichtlich, dass die Kante 10 freisteht. Diese würde nunmehr dem Anschluss an die nächste Wand dienen können oder zwischen die Profile 1 könnte ein weiteres Kantenprofil 1 entlang der Kante 10 langgesetzt werden, beispielsweise ebenfalls das Pfostenelement der benachbarten Wand.

Es versteht sich von selbst, dass anstelle des Profils 5 an dieser Stelle auch ein weiteres Profil 1 als Pfosten eingesetzt und mit den Riegeln 1 an den Querkanten 9 verbunden werden kann. Dieser aus dem Stand der Technik bekannten Wände werden vor Ort montiert.

Vom Ablauf her werden also die erforderlichen Pfostenelemente und Riegelelemente vorgefertigt. Die notwendige Anzahl von Verbindern wird bereitgelegt und die notwendige Anzahl von Wandbauplatten wird bereitgelegt. Alle diese Elemente werden separat transportiert. Vor Ort wird dann Wand für Wand aufgebaut. Es zeigt sich, dass damit sehr viel Arbeit vor Ort aufgewandt werden muss. Darüber hinaus sind die Kanten der Wandelemente gefährdet. Das ständige Aufbauen und natürlich nach Abschluss einer Messe beispielsweise erforderliche Wiederabbauen und Transportieren in Einzelteilen ist weder für die Profilelemente noch die Verbinder noch für die Wandbauplatten vorteilhaft. Die Elemente unterliegen einem erheblichen Verschleiß und sind erheblichen Beschädigungsgefahren ausgesetzt.

Im Stand der Technik ist es neuerdings bekannt, ein Kantenprofilelement einzusetzen, welches einerseits eine Nut aufweist, die zur Aufnahme der einer freien Kante eines Plattenelementes dient. Dem gegenüberliegend wird ein Federelement ausgebildet. Dieses Federelement kann Nuten entsprechender Pfosten- oder Riegel-Profile eingesetzt werden. Darüber hinaus hat das Kantenprofilelement einen Bereich zur Verbindung mit einem weiteren Profilelement.

Dieses Kantenprofilelement ermöglicht es, zunächst einmal einen vollständigen Rahmen aus Profilelementen zu bilden, also Pfosten-, Riegelelemente und das Kantenprofilelement stellen die vier Kanten eines geschlossenen Rechtecks dar. Zum inneren weisen umlaufend vier Nuten von den Pfosten- und Riegelelementen sowie den Kantenprofilelement. Diese Nuten dienen der Aufnahme einer Wandbauplatte. Da die Elemente, also die Pfosten-, Riegel- und Kantenprofilelemente miteinander verbindbar sind, entsteht auf diese Weise ein vorgefertigtes Wandbauplattenelement. Ein derartiges vorgefertigtes Wandbauplattenelement kann in seiner Gesamtheit transportiert werden, so dass die Wandbauplatte im Kantenbereich nicht mehr Beschädigungen unterliegt. Fig. 4 zeigt beispielhaft ein derartiges Wandbauplattenelement. Weiterhin kann das einmal gefertigte Wandbauplattenelement immer wiederverwendet werden, ohne dass es ständig zusammengebaut und zerlegt werden muss. Darüber hinaus können gleiche Wandbauplattenelemente vor Ort auf einfachste Weise miteinander verbunden werden. Dabei können die Riegelelemente des einen Wandbauplattenelementes mit ihren freien Stirnkanten mittels entsprechender Klemmverbinder mit dem Pfostenelement des nächsten Wandbauplattenelementes verbunden werden. Da das Kantenprofilelement eine Feder aufweist, setzt sich diese automatisch in die Nut des Pfostenelementes ein. Auf diese Weise können sehr schnell vorgefertigte Wandbauplattenelemente zu einer ganzen Wand zusammengebaut werden. Sogar ein Übereinanderbau ist ohne weiteres möglich. Im Eckbereich können dann unter Verwendung entsprechender Eckprofile oder Mehrfachprofile - wie beispielsweise das in Fig. 2 gezeigte - schnell Wandbauplattenelemente über die Ecke gebaut werden. Auf diese Weise lassen sich sehr leicht und sehr schnell Räume erzeugen.

Derartige Neuartige Wandelemente können vorgefertigt werden. Vor Ort werden sie dann zu den gewünschten Bauten, beispielsweise Messebauten usw., zusammen gesetzt und montiert. Es ist bekannt, derartige Wandelemente, beispielsweise unter Zwischenlegung von Polsterelementen zu stapeln und auf diese Weise zu transportieren. Dies hat den Nachteil, dass die Wandelemente ständig wieder manuell verlagert werden müssen, beispielsweise von einem Lagerstapel in einer Halle auf einem Transportfahrzeug, am Bestimmungsort wieder auf einen Stapel und dergleichen. Trotz Zwischenlagerung von Polsterelementen werden die Kantenbereiche leicht und oft beschädigt. Auch können die Flächenbereiche durch eine unsachgemäße Handhabung leicht beschädigt oder verunstaltet werden, sodass die Wandbauelemente ersetzt werden müssen.

Ausgehend vom vorbeschriebenen Stand der Technik liegt der vorliegenden Erfindung die A u f g a b e zugrunde, eine Vorrichtung zur Lagerung und zum Transport von Wandbauelementen bereitzustellen, die mit geringem wirtschaftlichen Aufwand einfach erstellbar und leicht handhabbar ist, und die es ermöglicht, eine Anzahl von Wandbauplatten sicher zu lagern und zu transportieren.

Zur technischen Lösung dieser Aufgabe wird mit der Erfindung eine Lager- und Transportvorrichtung mit den Merkmalen des Anspruches 1 vorgeschlagen. Weitere Vorteile und Merkmale der Erfindung ergeben sich aus den Unteransprüchen.

Die erfindungsgemäße Lager- und Transportvorrichtung ermöglicht es, die vorgefertigten Wandbauplattenelemente unter Verwendung der Aufnahme Nuten geordnet und zueinander beabstandet einzusetzen und somit während Lagerung und Transport vor Beschädigungen zu schützen. Die fertig bestückte Vorrichtung kann dann in einem Lager aufgestellt oder zu Transportzwecken auf Transportfahrzeuge aufgesetzt werden. Vorort kann die Vorrichtung mit allen eingesetzten Wandbauplattenelementen zum Aufstellungsort verbracht werden, sodass dort die Wandbauplattenelemente entnommen und zum Erstellen der gewünschten Wand verwendet werden können. Erfindungsgemäß sind die Lager- und Transportvorrichtungen stapelbar. Leere Lager- und Transportvorrichtungen sind soweit zerlegbar, dass sie ohne weiteres platzsparend und gegebenenfalls ebenfalls gestapelt gelagert werden können. Unter Verwendung des Palettenbereiches lassen sich auch die zerlegten Vorrichtungen ohne weiteres Einzeln oder in Stapeln bewegen.

Die Begriffe Basiselement und Dachelement definieren lediglich zwei gegenüberliegende Oberflächen der Lager- und Transportvorrichtung. Diese müssen nicht zwingend oben und unten angeordnet sein, sie können auch links und rechts angeordnet sein. In diesem Fall ist eines der einen Boden bildenden Rahmenelemente so ausgebildet, dass es beispielsweise wie eine Palette nutzbar ist. In einem solchen Fall liegen die Wandbauplattenelemente praktisch quer in der Transportvorrichtung. Die Transportvorrichtung kann in einem solchen Fall auch hoch sein, sodass mehrere Wandbauplattenelemente mit Stirnkanten aneinanderstoßend übereinander oder hintereinander angeordnet sind.

Für die Ausbildung der Aufnahmenuten für die Wandbauelemente gibt es unterschiedliche Lösungsansätze. Dies können kurze oder lange Profilstücke mit U-förmigen Querschnitt sein, die Zwischenräume zwischen Stiftelementen, Plattenelementen, Wellenprofile oder auch durch Fräsung, Spritzgiesen oder sonstige Verfahren hergestellte Vertiefungen in Platten oder Profilstücken. Erfindungsgemäß weisen die Nuten einseitig ein V-förmiges Zuführungsdelta auf, wobei die Zuführungsdelta von zwei benachbarten Nuten an einander gegenüberliegenden Seiten ausgebildet sind.

Die Seiten, also die eine Basisplatte und eine Dachplatte verbindenden Elemente sind als Rahmenkonstruktion ausgebildet. Diese können teilbar, klappbar oder sonst wie faltbar sein. Auch können Basis und Dachelemente als reine Rahmenkonstruktionen ausgebildet sein, um Gewicht zu sparen.

An der Seite, von der aus das Lager- und Transportelement vorzugsweise mit Wandbauplattenelementen bestückt wird, ist gemäß der Erfindung vorgesehen, einen schwenkbaren oder klappbaren Sperrbügel einzusetzen, der nach der Bestückung vor die eingeschobenen Wandbauplattenelemente zu Sicherungszwecken vorgesetzt wird.

Die Lager- und Transportvorrichtung ist vorzugsweise aus Metall gebildet, kann aber auch ganz oder teilweise aus Kunststoffprofilen oder anderen Materialien, wie beispielsweise Holz oder dergleichen gefertigt sein.

Die erfindungsgemäße Lager- und Transportvorrichtung ist selbst durch die Zerlegbarkeit platzsparend lagerbar. Zusammengesetzt dient sie dem Einschieben von Wandbauplattenelementen. Dabei können die Nuten grundsätzlich den Querschnittskonturen der Wandbauplattenelemente entsprechend angepasst sein. Die Wandbauplattenelemente stehen gesichert und ohne einander gegenseitig beschädigen zu können, in der Transportvorrichtung. Erfindungsgemäß kann diese von beiden Seiten bestückt werden, wobei Bauplattenelemente mit dicken Endpfosten alternierend eingeschoben werden können.

Die Erfindung ist mit geringem wirtschaftlichem Aufwand herstellbar und dient zur beschädigungsfreien und sicheren Lagerung von Wandbauplattenelement und zu deren Transport zum Bestimmungsort. Vorort können die Vorrichtungen entleert, gegebenenfalls zusammen gelegt und zweckmäßig zwischengelagert werden, bis die Wandbauplattenelemente wieder zum Lager zurücktransportiert werden müssen.
Fig. 1 eine Schnittdarstellung durch ein Hohlprofilelement (Stand der Technik);
Fig. 2 eine Schnittdarstellung durch ein weiteres Profilelement (Stand der Technik);
Fig. 3 eine schematische Darstellung eines Wandbauelementes nach dem Stand der Technik;
Fig. 4 eine schematische Draufsicht auf ein Wandbauplattenelement (Stand der Technik);
Fig. 5 eine schematische perspektivische Darstellung eines Ausführungsbeispiels für eine Lager-/Transportvorrichtung nach der Erfindung;
Fig. 6 eine Darstellung eines Ausführungsbeispiels für eine Nutplatte;
Fig. 7 eine Seitenansicht der Nutplatte gemäß Fig. 6;
Fig. 8 eine schematische Seitenansicht der Ausführung gemäß Fig. 5, bestückt mit Wandbauplatten und
Fig. 9 ein alternatives Ausführungsbeispiel mit quer gelagerten Wandbauplatten.

In den Figuren sind gleiche Elemente mit gleichen Bezugszeichen versehen.

Die Figuren 1 bis 4 dienen der Erläuterung von zum Stand der Technik gehörenden Wandbauplatten, was dem Verständnis der Ausführung einer erfindungsgemäßen Lager-/Transportvorrichtung dient.

Die in Fig. 5 gezeigte Ausführungsform einer Lager-/Transportvorrichtung 21 umfasst eine Basis 22 und ein Dach 23 sowie an den dazwischen liegenden Seitenrahmen 24. Im gezeigten Ausführungsbeispiel ist die Basis 22 als Palette 25 ausgeführt. Über die offenen Seiten 26 lassen sich die Wandbauelemente einsetzen.

Gemäß Figuren 6 und 7 ist ein Ausführungsbeispiel für eine Basis bzw. ein Dach gezeigt. Auf einem Grundrahmen oder einer Grundplatte 27 ist im gezeigten Ausführungsbeispiel eine Nutplatte 28 gezeigt. In diese sind Nuten beispielsweise durch Fräsen eingebracht, in welche Wandbauplatten oder Wandbauelemente einschiebbar sind. Diese Nuten können durch Fräsen in Platten eingebracht werden oder durch das Aufbringen von Leisten erzeugt werden. Auch Leistenstücke, U-Profile oder dergleichen sind geeignet. Auf diese Weise können die Nuten auch flexibel an Wandbauplattensysteme anpassbar sein. Erfindungsgemäß haben die Nuten einseitig ein V-förmiges Zuführungsdelta. Auf diese Weise lassen sich die Platten leicht einschieben und die Randprofile mit größerem Querschnitt können dort leicht positioniert werden.

Die Seitenrahmen 24 können von der Basisplatte und dem Dachelement getrennt werden oder sind denen gegenüber klappbar, zerlegbar, teleskopartig oder zusammenfaltbar. Ein leerer Lager- und Transportbehälter kann auf diese Weise platzsparend zusammengelegt werden. Eine Vielzahl solcher Behälter kann gestapelt und auf diese Weise platzsparend gelagert und transportiert werden.

Ein aufgebauter Lager- und Transportbehälter wird dann mit Bauplatten bestückt, wie dies beispielsweise in Fig. 8 und in einer alternativen Ausführungsweise in Fig. 9 gezeigt ist.

In dem Ausführungsbeispiel gemäß Fig. 8 stehen die Wandbauplatten 7 senkrecht in der Lager-/Transportvorrichtung 21. Diese sind von beiden Seiten wechselseitig in die Nuten eingeschoben. Beide Seiten werden anschließend durch einen nicht gezeigten Bügel verschlossen, um ein Herausrutschen der Platten zu verhindern. Auf diese Weise stehen die Platten sicher beabstandet und lassen sich auf diese Weise lagern und transportieren.

Bei dem Ausführungsbeispiel gemäß Fig. 9 sind die Platten horizontal in die Lager- und Transportvorrichtung eingeschoben. Dabei ist es auch möglich, mehrere Plattenebenen übereinander einzusetzen. Im gezeigten Ausführungsbeispiel gemäß Fig. 9 sind zwei Wandbauplatten 7 aneinanderstoßend horizontal in die Vorrichtung eingesetzt.

Die beschriebenen Ausführungsbeispiele dienen nur der Erläuterung und sind nicht beschränkend.

### Bezugszeichenliste:

- 1: Hohlprofil
- 2: Hohlkammer
- 3: Nut
- 4: Schenkel
- 5: Profil
- 6: Nutschenkel
- 7: Wandbauplatte
- 8: Seitenkanten
- 9: Seitenkanten
- 10: Seitenkanten
- 11: Eckbereich
- 15: Kantenprofil
- 21: Lager-/Transportvorrichtung
- 22: Basis
- 23: Dach
- 24: Rahmen
- 25: Palette
- 26: freie Seite
- 27: Grundrahmen
- 28: Nutplatte
- 29: Nut

## Patentansprüche

1. Lager- und Transportvorrichtung (21) für Wandelemente (7), umfassen ein Basiselement (22), ein Dachelement (23) und wenigstens vier zwischen Basis- und Dachelement angeordneten Pfostenelementen, wobei wenigstens eines der Basis- oder Dachelemente Nuten (29) für das Einschieben von Wandbauelementen (7) aufweist, **dadurch gekennzeichnet, dass** die Nuten (29) einseitig ein V-förmiges Zuführungsdelta aufweisen, wobei die Zuführungsdelta von zwei benachbarten Nuten (29) an einander gegenüberliegenden Seiten ausgebildet sind.

2. Lager-und Transportvorrichtung nach Anspruch 1, **dadurch gekennzeichnet, dass** das Basiselement (22) als Palettenplatte (25) ausgebildet ist.

3. Lager-und Transportvorrichtung nach einem der vorgehenden Ansprüche, **dadurch gekennzeichnet, dass** diese eine Platte (28) mit eingebrachten Nuten (29) aufweist.

4. Lager-und Transportvorrichtung nach Anspruch 3, **dadurch gekennzeichnet, dass** die Platte (28) eine Vielzahl paralleler Nuten (29) aufweist.

5. Lager-und Transportvorrichtung nach einem der vorgehenden Ansprüche, **dadurch gekennzeichnet, dass** die Pfostenelemente Teil einer Rahmenkonstruktion (24) sind.

6. Lager-und Transportvorrichtung nach einem der vorgehenden Ansprüche, **dadurch gekennzeichnet, dass** das Dachelement (23) als Rahmenelement ausgebildet ist.

7. Lager-und Transportvorrichtung nach einem der vorgehenden Ansprüche, **dadurch gekennzeichnet, dass** diese einen Sperrbügel aufweist.

8. Lager- und Transportvorrichtung nach einem der vorgehenden Ansprüche, **dadurch gekennzeichnet, dass** diese zusammenlegbar ausbildet ist.

9. Lager-und Transportvorrichtung nach einem der vorgehenden Ansprüche, **dadurch gekennzeichnet, dass** diese wenigstens teilweise aus Metall gebildet ist.

## Claims

1. A storage and transport device (21) for wall elements (7), comprising a base element (22), a roof element (23) and at least four post elements which are arranged between the base and roof element, wherein at least one of the base or roof elements comprises grooves (29) for the insertion of wall construction elements (7), **characterized in that** the grooves (29) comprise a V-shaped insertion delta on one side, wherein the insertion deltas of two adjacent grooves (29) are formed on sides which are lying opposite each other.

2. A storage and transport device according to claim 1, **characterized in that** the base element (22) is designed as pallet plate (25).

3. A storage and transport device according to one of the preceding claims, **characterized in that** this one comprises a plate (28) having grooves (29) formed therein.

4. A storage and transport device according to claim 3, **characterized in that** the plate (28) comprises a plurality of parallel grooves (29).

5. A storage and transport device according to one of the preceding claims, **characterized in that** the post elements are part of a frame construction (24).

6. A storage and transport device according to one of the preceding claims, **characterized in that** the roof element (23) is designed as frame element.

7. A storage and transport device according to one of the preceding claims, **characterized in that** this one comprises a locking hoop.

8. A storage and transport device according to one of the preceding claims, **characterized in that** this one can be folded.

9. A storage and transport device according to one of the preceding claims, **characterized in that** this one is at least partially made of metal.

## Revendications

1. Dispositif de stockage et de transport (21) destiné aux éléments de paroi (7), comprenant un élément de base (22), un élément de toit (23) et au moins quatre éléments de montant disposés entre l'élément de base et l'élément de toit, dans lequel au moins un de l'élément de base et de l'élément de toit comprend des rainures (29) pour insérer des éléments de construction de paroi (7), **caractérisé en ce que** les rainures (29) comprennent un delta d'insertion en forme de V d'un côté, les deltas d'insertion de deux rainures (29) adjacentes étant formés des côtés opposés l'un à l'autre.

2. Dispositif de stockage et de transport selon la revendication 1, **caractérisé en ce que** l'élément de base (22) est configuré en tant que plateau de palette (25).

3. Dispositif de stockage et de transport selon l'une des revendications précédentes, **caractérisé en ce que** celui-ci comprend une plaque (28) ayant des rainures (29) formées dans celle-ci.

4. Dispositif de stockage et de transport selon la revendication 3, **caractérisé en ce que** la plaque (23) comprend une pluralité de rainures (29) parallèles.

5. Dispositif de stockage et de transport selon l'une des revendications précédentes, **caractérisé en ce que** les éléments de montant font partie d'une construction de cadre (24).

6. Dispositif de stockage et de transport selon l'une des revendications précédentes, **caractérisé en ce que** l'élément de toit (23) est configuré en tant qu'élément de cadre.

7. Dispositif de stockage et de transport selon l'une des revendications précédentes, **caractérisé en ce que** celui-ci comprend un étrier de blocage.

8. Dispositif de stockage et de transport selon l'une des revendications précédentes, **caractérisé en ce que** celui-ci est repliable.

9. Dispositif de stockage et de transport selon l'une des revendications précédentes, **caractérisé en ce que** celui-ci est au moins partiellement fabriqué en métal.
